# EUROPÄISCHE PATENTSCHRIFT

(11) **EP 3 636 984 B1**
(45) Veröffentlichungstag und Bekanntmachung des Hinweises auf die Patenterteilung: **28.12.2022**
(21) Anmeldenummer: 19199791.5
(22) Anmeldetag: 26.09.2019
(51) Int. Cl.: F17C 13/04, F17C 13/06

(54) **EINHAUSUNG ZUR AUFNAHME EINER GAS-VENTIL-EINHEIT (GUV) FÜR SCHIFFE MIT GASANTRIEB**
HOUSING FOR RECEIVING A GAS VALVE UNIT (GUV) FOR A VESSEL WITH A GAS DRIVE
CARTER DESTINÉ À LA RÉCEPTION D'UNE UNITÉ DE SOUPAPE À GAZ (GUV) POUR NAVIRES À ENTRAINEMENT À GAZ

(30) Priorität: 26.09.2018 DE 202018105532 U
(43) Veröffentlichungstag der Anmeldung: 15.04.2020
(73) Patentinhaber: UNI-Geräte E. Mangelmann Elektrotechnische Fabrik GmbH, 47652 Weeze (DE)
(72) Erfinder: Schneider, Norbert, 40670 Meerbusch (DE)
(74) Vertreter: Sroka, Peter-Christian

(56) Entgegenhaltungen:
- WO-A1-2017/074261
- CN-A- 106 948 972
- CN-U- 204 783 334
- CN-U- 206 397 621
- KR-B1- 101 862 694

## Beschreibung

Die Erfindung betrifft eine Einhausung gemäß dem Oberbegriff des Patentanspruchs 1.

Grundsätzlich gilt für den Bau von Schiffen, dass Brennstoffleitungen an Bord, vom Tank bis zur Brennkammer, immer doppelwandig ausgeführt sein müssen.

Bei einem reinen Rohrleitungssegment ist dies einfach zu realisieren, indem man zwei Rohre ineinander verlegt. Der Zwischenraum dieser konzentrisch angeordneten Rohre wird entweder mit Frischluft durchspült oder mit einem Innert-Gas (N2) befüllt oder gespült.

Im Brennstoffleitungsbereich, in dem Armaturen und Funktionskomponenten in die Rohrleitung eingebaut werden müssen, stellt erfindungsgemäß die Einhausung das äußere Rohr dar.

Somit ist die, in die Einhausung eingebaute GVU, das "innere Rohr" und die Einhausung das "äußere Rohr" dieser doppelwandigen Brennstoffleitung.

Der Innenraum der Einhausung wird also ebenfalls mit Frischluft gespült oder mit Innert-Gas beaufschlagt.

Anwendungen auf dem Schiff wären z.B. die Gasleitung zum gasbetriebenen Antriebsmotor, zum Stromgenerator, zur Kesselanlage (Erzeugung von Heizwärme, Heißwasser oder Dampf).

Der Begriff GVU beinhaltet eine Gas-Sicherheits- und Regelstrecke.

Bisher war es gängige Praxis, beim Neubau von mit Gas angetriebenen Schiffen entweder einen eigenen Aufstellraum für die GVU zu bauen, der die Bedingungen des Explosionsschutzes an Bord erfüllt, oder die GVU in einer eigenen Kapsel, der sogenannten Einhausung, im Maschinenraum neben den Gasmotor oder den Marinekessel zu stellen. Die bekannten Lösungen sind technisch sehr aufwändig konstruiert, indem man den erforderlichen Druckbehälter der Länge nach aufgeschnitten hat und Dichtflansche fertigt, um den Behälter, insbesondere Hochdruckbehälter, nach Einbau der GVU wieder druckdicht verschließen zu können.

Bei einer in der CN 204783334 U beschriebenen Einhausung sind die erste der beiden druckdicht verschließbaren Inspektions- und Wartungsöffnungen an der Vorderseite des Hochdruckbehälters und die zweite Inspektions- und Wartungsöffnung an der Rückseite des Hochdruckbehälters angeordnet, so dass Probleme bei der Aufstellung der Einhausung im Schiffsinneren entstehen können.

Eine in der CN 206397621 U beschriebene Einhausung hat an ihrer Oberseite eine Inspektions- und Wartungsöffnung, die mittels eines Deckels 2 druckdicht verschließbar ist, wodurch ebenfalls Probleme bei der Aufstellung der Einhausung im Schiffsinneren entstehen können.

Der Erfindung liegt die Aufgabe zugrunde, einen mit den beiden oben beschriebenen Einhausungen verbesserten Hochdruckbehälter als Einhausung zur Aufnahme einer Gas-Ventil-Einheit (GVU) zu schaffen, bei dem die Inspektions- und Wartungsarbeiten für den Betreiber vereinfacht sind.

Zur Lösung dieser Aufgabe dienen die Merkmale des Kennzeichens des Patentanspruchs 1.

Dadurch, dass die Inspektions- und Wartungsöffnungen einerseits in der Seitenwand des Hochdruckbehälters und andererseits an der Oberseite des Hochdruckbehälters angebracht sind, ist die Unterbringung der Einhausung bzw. des Hochdruckbehälters weniger durch die örtlichen Gegebenheiten im Schiffsinnenraum begrenzt.

Der Erfindung liegt die Aufgabe zugrunde, einen gegenüber dem Stand der Technik verbesserten Hochdruckbehälter als Einhausung zur Aufnahme einer Gas-Ventil-Einheit (GVU) zu schaffen und eine konstruktiv einfache Lösung mit vereinfachten Inspektions- und Wartungsmöglichkeiten für den Betreiber zu realisieren.

Zur Lösung dieser Aufgabe dienen die Merkmale des Kennzeichens des Anspruchs 1.

Ein besonderer Vorteil der erfindungsgemäßen Einhausung liegt in der Einfachheit der Konstruktion des Hochdruckbehälters für unterschiedliche Schiffsklassen und Schiffsinnenräume.

Die erfindungsgemäße Einhausung ist durch entsprechende Abmessungen bei Bedarf an unterschiedliche GVU-Größen und an unterschiedliche Funktionskomponenten bzw. Module der GVU anpassbar.

Vorzugsweise ist vorgesehen, dass
- dass die Gaseinlass- und Gasauslassstutzen (8, 9) an den Behälterboden angeschlossen ist, an dem Stützfüße (7) angebracht sind. (siehe Ansprüche 2 und 7);
- der Hochdruckbehälter (1) einen an die Einhausung angepasste Größe zum Einbau der GVU hat (siehe Anspruch 3)
- an der Rückseite des Hochdruckbehälters (1) Wandhalterungselemente angebracht sind.

Die Erfindung wird im Folgenden anhand der Zeichnung näher beschrieben:
Die Figuren 1 und 2 zeigen zwei um 90° versetzte Seitenansichten des Hochdruckbehälters;
Figur 3 zeigt eine Seitenansicht gemäß Figur 3 bei abgenommenem Behälterdeckel und offener, in der Seitenwand des Behälters angeordneter Inspektions- und Wartungsöffnung;
Figur 4 zeigt eine Draufsicht auf den Hochdruckbehälter.

Der in der Zeichnung dargestellte Hochdruckbehälter 1 hat als besonders vorteilhafte Ausführungsform einen kreisrunden Querschnitt.

An die Seitenwand des Hochdruckbehälters 1 ist ein Stutzen, vorzugsweise Rohrstutzen 3, für eine erste Inspektions- und Wartungsöffnung 4 angesetzt, die mittels einer Blindflanschanordnung 5 druckdicht verschließbar ist.

An die Seitenwand ist ein zweiter Anschlussstutzen 3 angefügt, der mittels einer Blindflanschanordnung 7 druckdicht verschließbar ist, durch deren Blindflansch nicht dargestellte Elektro- und Sensorleitungen hindurchführbar sind.

Der Hochdruckbehälter 1 ist oben zur Bildung der zweiten Inspektions- und Wartungsöffnung offen und mittels eines an den Hochdruckbehälter 1 anflanschbaren Deckels 2 druckdicht verschließbar.

An den bzw. im Boden des Hochdruckbehälters 1 sind ein Gaseinlassstutzen 8 und ein Gasauslassstutzen 9 für eine durch den Hochdruckbehälter 1 geführte Gasleitung 10 angeschlossen, an bzw. in die die nur schematisiert dargestellten Funktionskomponenten bzw. Module der GVU anschließbar bzw. integrierbar sind.

Die GVU ist bei abgenommenem Deckel 2 von oben her durch die zweite Inspektions- und Wartungsöffnung einsetzbar.

In Figur 3 ist bei abgenommenem Deckel 2 ein Gasleitungskrümmer 11 dargestellt, der die zu den Gaseinlass- und Gasauslasstutzen 8 und 9 führenden Gasleitungszweige 10 miteinander verbindet.

In Figur 3 ist weiterhin die offene Inspektions- und Wartungsöffnung 4 dargestellt, um einen Einblick in das Innere des Hochdruckbehälters 1 auf die nur schematisiert dargestellten Funktionskomponenten bzw. Module der GVU zu schaffen.

Der besondere Vorteil der erfindungsgemäßen Einhausung besteht darin, das zu ihrer Realisierung weitestgehend auf im Behälterbau übliche Einzelelemente zurück gegriffen werden kann.

### Bezugszeichenliste

- 1: Hochdruckbehälter
- 2: Deckel
- 3: Rohrstutzen
- 4: Inspektions- und Wartungsöffnung
- 5: Blindflanschanordnung
- 6: Anschlussstutzen
- 7: Blindflanschanordnung
- 8: Gaseinlassstutzen
- 9: Gasauslassstutzen
- 10: Gasleitung
- 11: Gasleitungskrümmer
- 12: Stützfüße

## Patentansprüche

1. Einhausung zur Aufnahme einer Gas-Ventil-Einheit (GVU) für Schiffe mit Gasantrieb, enthaltend
- einen Hochdruckbehälter (1),
- einen Gaseinlassstutzen (8),
- einen Gasauslassstutzen (9),
- für eine durch den Hochdruckbehälter geführte Gasleitung (10), an bzw. in die die Funktionskomponenten bzw. Module der GVU anschließbar bzw. integrierbar sind,
- mindestens zwei druckdicht verschließbare Inspektions- und Wartungsöffnungen (4),
**dadurch gekennzeichnet, dass** die erste Inspektions- und Wartungsöffnung (4) in der Seitenwand des Hochdruckbehälters (1) angebracht und mittels einer Blindflanschanordnung (7) verschließbar ist,
- dass die zweite Inspektions- und Wartungsöffnung an der Oberseite des Hochdruckbehälters offen ist und mittels eines an den Hochdruckbehälter (1) anflanschbaren Deckels (2) druckdicht verschließbar ist, und
- dass ein druckdicht verschließbarer Anschlussstutzen (6), der mittels einer Blindflanschanordnung (7) druckdicht verschließbar ist, durch deren Blindflansch Elektro- und Sensorleitungen hindurchführbar sind.

2. Einhausung nach Anspruch 1, **dadurch gekennzeichnet, dass** die Gaseinlass- und Gasauslassstutzen (8, 9) an den Behälterboden angeschlossen ist, an dem Stützfüße (7) angebracht sind.

3. Einhausung nach Anspruch 1, **dadurch gekennzeichnet, dass** der Hochdruckbehälter (1) zum Einbau der GVU eine angepasste Größe hat.

4. Einhausung nach Anspruch 1, **dadurch gekennzeichnet, dass** an der Rückseite des Hochdruckbehälters (1) Wandhalterungselemente angebracht sind.

## Claims

1. Housing for the accommodation of a gas valve unit (GVU) for ships with gas propulsion, containing
- a high-pressure vessel (1),
- a gas inlet stub pipe (8),
- a gas outlet stub pipe (9),
- for a gas line (10), led through the high-pressure vessel, onto which, or into which, the functional components or modules of the GVU can be connected or integrated,
- at least two inspection and maintenance openings (4) that can be closed in a pressure-tight manner,
**characterised in that** the first inspection and maintenance opening (4) is mounted in the side wall of the high-pressure vessel (1), and can be closed by means of a blank flange arrangement (7),
- **in that** the second inspection and maintenance opening is open on the upper face of the high-pressure vessel, and can be closed in a pressure-tight manner by means of a cover (2), which can be flanged onto the high-pressure vessel (1), and
- **in that** a connection stub pipe (6), which can be closed in a pressure-tight manner, can be closed in a pressure-tight manner by means of a blank flange arrangement (7), through the blank flange of which electrical and sensor lines can be passed.

2. Housing according to Claim 1, **characterised in that** the gas inlet and outlet stub pipes (8, 9) are connected to the vessel floor, to which support feet (7) are attached.

3. Housing according to Claim 1, **characterised in that** the high-pressure vessel (1) has a size that is customised to the installation of the GVU.

4. Housing according to Claim 1, **characterised in that** wall mounting elements are attached to the rear face of the high-pressure vessel (1).

## Revendications

1. Enceinte (1) destinée à loger une unité de soupape de gaz (USG) pour bateaux avec propulsion au gaz, contenant
- un conteneur à haute pression (1),
- une tubulure d'entrée de gaz (8),
- une tubulure de sortie de gaz (9),
- pour une conduite de gaz (10) passée à travers le conteneur à haute pression, sur ou dans laquelle les composants de fonctionnement ou modules de l'USG peuvent être raccordés ou intégrés,
- au moins deux ouvertures d'inspection et d'entretien (4) obturables de manière étanche à la pression,
**caractérisée en ce que** la première ouverture d'inspection et d'entretien (4) est aménagée dans la paroi latérale du conteneur à haute pression (1) et peut être fermée de manière étanche à la pression au moyen d'un système à bride aveugle (7),
- **en ce que** la deuxième ouverture d'inspection et d'entretien est ouverte sur la face supérieure du conteneur à haute pression et peut être fermée de manière étanche à la pression au moyen d'un couvercle (2) bridable sur le conteneur à haute pression (1), et
- **en ce qu'**un embout de raccordement (6) pouvant être fermé de manière étanche à la pression, qui peut être fermé de manière étanche à la pression au moyen d'un système à bride aveugle (7), à travers la bride aveugle duquel peuvent être passées de conduits électriques et de détection.

2. Enceinte selon la revendication 1, **caractérisée en ce que** la tubulure d'entrée et de sortie de gaz (8, 9) est raccordée au fond du conteneur auquel sont montés des pieds de support (7).

3. Enceinte selon la revendication 1, **caractérisée en ce que** le conteneur à haute pression (1) a une taille adaptée pour le montage de l'unité de soupape à gaz. (USG).

4. Enceinte selon la revendication 1, **caractérisée en ce que** des éléments de maintien de paroi sont montés sur la face arrière du conteneur à haute pression (1).
